# EUROPÄISCHE PATENTSCHRIFT

(11) **EP 1 136 891 B1**
(45) Veröffentlichungstag und Bekanntmachung des Hinweises auf die Patenterteilung: **19.08.2009**
(21) Anmeldenummer: 01105997.9
(22) Anmeldetag: 10.03.2001
(51) Int. Cl.: G04B 5/18

(54) **Aufzugeinrichtung für Uhren**
Winding device for watches
Dispositif de remontage pour montres

(30) Priorität: 15.03.2000 CH 4972000
(43) Veröffentlichungstag der Anmeldung: 26.09.2001
(73) Patentinhaber: Gerber, Paul, Uhren-Konstruktionen, 8047 Zürich (CH)
(72) Erfinder: Gerber, Paul, Uhren-Konstruktionen, 8047 Zürich (CH)
(74) Vertreter: Troesch Scheidegger Werner AG

(56) Entgegenhaltungen:
- US-A- 2 610 462

## Beschreibung

Die vorliegende Erfindung betrifft eine automatische mechanische Aufzugeinrichtung für tragbare Uhren, mit mindestens zwei ein Schwingsystem bildenden, untereinander drehverbundenen Schwingmassen, welche um jeweils eine fest stehende Achse auf einem Kreis mit vorbestimmtem Radius oszillierend angeordnet sind.

Vorrichtungen zum Aufziehen von mechanischen Getrieben sowie zum Beispiel in tragbaren Uhren, sind bekannt, so z.B. aus CH-PS 686 542, US 2 610 462.

Derartige Aufzugeinrichtungen weisen entweder geringe Schwingmassen auf oder sie benötigen viel Platz (was zu einer "dicken" Uhr führt).

Aufgabe der vorliegenden Erfindung war es, eine Aufzugeinrichtung zu schaffen, welche bei relativ geringen Abmessungen ein Maximum an Schwingmasse besitzt.

Diese Aufgabe wurde bei einer Aufzugeinrichtung der eingangs definierten Art erfindungsgemäss durch die Merkmale des kennzeichnenden Teils von Anspruch 1 gelöst.

Besondere Ausführungsformen des Erfindungsgegenstandes sind in den abhängigen Ansprüchen definiert.

Die Erfindung wird nachstehend anhand von in der Zeichnung dargestellten Ausführungsbeispielen noch etwas näher erläutert.

Es zeigt:
- Fig. 1: rein schematisch eine erste Ausführungsform des Erfindungsgegenstandes, und
- Fig. 2: ebenfalls rein schematisch, eine weitere Ausführungsform.

In Figur 1 ist ein Doppelschwingsystem mit zwei in ein und derselben Ebene liegenden Schwingelementen 1, 2 dargestellt. Die Schwingelemente 1, 2 sind mit je einer Verzahnung 3, 4 versehen. Die Verzahnungen 3, 4 sind durch ein Zwischenrad 5 miteinander verbunden, die drei Verzahnungen 3, 4, 5 sind dabei so gewählt, dass sich die beiden Schwingelemente 1, 2 synchron miteinander bewegen. Der Achsabstand 6 der beiden Schwingelemente 1, 2 liegt mindestens so weit auseinander, dass wenn sich das eine Schwingelement mit seinem äussersten Umfang der Achse des anderen Schwingelementes nähert, die beiden Schwingelemente sich nicht streifen werden (nicht gegeneinander stossen).

Die Eigenschaft des erfindungsgemässen Schwingsystems zeichnet sich auch dadurch besonders aus, dass die beiden beschrittenen Kreise 7 des Systems mit nebeneinander liegenden Zentren nicht auf einen kreisrunden Platz angewiesen sind. Das heisst, dass wenn ein nicht kreisrunder Platz zur Verfügung steht, mit der erfindungsgemässen Ausgestaltung ein Minimum an Platz erforderlich ist (bei grosser Schwingmasse) .

Wie Figur 2 zeigt, ist die Aufzugeinrichtung auch mit drei oder mehr Schwingelementen ausführbar.

## Patentansprüche

1. Automatische mechanische Aufzugeinrichtung für tragbare Uhren, mit mindestens zwei ein Schwingsystem bildenden, untereinander durch ein Getriebe drehverbundenen Schwingmassen (1, 2), welche im wesentlichen in ein und derselben Ebene um jeweils eine eigene feststehende Achse auf einem Kreis (7) mit vorbestimmtem Radius oszillierend angeordnet sind, **dadurch gekennzeichnet, dass** der Abstand (6) benachbarter Achsen der Schwingmassen (1, 2) kleiner ist als die Summe der Radien der von den zugehörigen Schwingmassen (1, 2) beschrittenen Kreise (7) und die Schwingmassen (1, 2) durch das Getriebe so miteinander verbunden sind, dass eine synchrone Bewegung gewährleistet ist um ein Zusammenstossen der Schwingmassen (1, 2) zu vermeiden.

2. Aufzugeinrichtung nach Anspruch 1, **dadurch gekennzeichnet, dass** das Getriebe ein Zahnradgetriebe ist.

3. Aufzugeinrichtung nach Anspruch 1 oder 2, **dadurch gekennzeichnet, dass** die Schwingmassen (1, 2) gleiche Grösse bzw. Trägheit aufweisen.

4. Aufzugeinrichtung nach Anspruch 1 oder 2, **dadurch gekennzeichnet, dass** die Schwingmassen (1, 2) unterschiedliche Grossen bzw. Trägheit aufweisen.

5. Aufzugeinrichtung nach Anspruch 2, **dadurch gekennzeichnet, dass** das Getriebe ein Zahnrad (3, 4) auf jeder Achse und ein Zwischenzahnrad (5) aufweist, wobei die Zahnzahlen derjenigen Verzahnungen (3, 4, 5), welche die beiden Schwingelemente (1, 2) verbinden so gewählt sind, dass die daraus resultierende Uebersetzung einen synchronen Gleichlauf der Schwingelemente (1, 2) ergibt.

6. Aufzugeinrichtung nach einem der Ansprüche 1 bis 5, **dadurch gekennzeichnet, dass** mindestens drei synchron laufende, im wesentlichen in ein und derselben Ebene angeordnete Schwingelemente (1, 2) vorgesehen sind.

7. Aufzugeinrichtung nach Anspruch 5, **dadurch gekennzeichnet, dass** der Abstand benachbarter Achsen der Schwingmassen (1, 2) gleich ist dem Radius des grösseren des von den Schwingmassen (1, 2) beschrittenen Kreises (7) plus dem Radius des auf einer Achse sitzenden Zahnrades (3, 4).

## Claims

1. Automatic mechanical winding mechanism for portable watches, with at least two oscillating weights (1, 2) forming an oscillating system, the oscillating weights (1, 2) being rotatably interconnected amongst one another via a gearing and arranged within essentially one and the same plane such that each oscillating weight (1, 2) is oscillatable about its own fixed axle on a circle (7) with predetermined radius, **characterised in that** the distance (6) between neighbouring axles of the oscillating weights (1, 2) is smaller than the sum of the radii of the circles (7) traversed by the associated oscillating weights (1, 2) and the oscillating weights (1, 2) are interconnected with each other via the gearing in such a way that a synchronous movement is ensured in order to avoid a collision of the oscillating weights (1, 2).

2. Winding mechanism according to claim 1, **characterised in that** the gearing is a spur gearing.

3. Winding mechanism according to claim 1 or 2, **characterised in that** the oscillating weights (1, 2) have the same size or inertia, respectively.

4. Winding mechanism according to claim 1 or 2, **characterised in that** the oscillating weights (1, 2) have different sizes or inertia, respectively.

5. Winding mechanism according to claim 2, **characterised in that** the gearing features a gearwheel (3, 4) on each axle and an idler gear (5), where the number of cogs of the coggings (3, 4, 5) that interconnect both oscillating weights (1, 2) is chosen such that the resulting gear transmission ratio yields a synchronous ganging of the oscillating weights (1, 2).

6. Winding mechanism according to one of the claims 1 to 5, **characterised in that** at least three synchronously running oscillating weights (1, 2) are provided, arranged within essentially one and the same plane.

7. Winding mechanism according to claim 5, **characterised in that** the distance between neighbouring axles of the oscillating weights (1, 2) is equal to the radius of the larger of the circles (7) traversed by the oscillating weights (1, 2) plus the radius of the gearwheel (3, 4) residing on an axle.

## Revendications

1. Dispositif de remontage mécanique automatique pour montres portables, avec au moins deux masses oscillantes (1, 2) reliées de façon pivotable par un rouage formant un system oscillant, qui sont arrangées pour l'essentiel dans une et la même plaine et est arrangée respectivement de façon oscillante autour une axe à soi fixe sur un cercle (7) avec un rayon déterminé, **caractérisé en ce que** la distance (6) des axes voisins des masses oscillantes (1, 2) est plus petit que la somme des rayons des cercles (7) passés par des masses oscillantes (1, 2) correspondantes et les masses oscillantes (1, 2) sont reliées par le rouage ainsi qu'un mouvement synchrone est assuré afin d'éviter une collision des masses oscillantes (1, 2).

2. Dispositif de remontage selon la revendication 1, **caractérisé en ce que** le rouage est un engrenage.

3. Dispositif de remontage selon la revendication 1 ou 2, **caractérisé en ce que** les masses oscillantes (1, 2) comportent la même taille ou inertie, respectivement.

4. Dispositif de remontage selon la revendication 1 ou 2, **caractérisé en ce que** les masses oscillantes (1, 2) comportent des tailles ou inertie différentes, respectivement.

5. Dispositif de remontage selon la revendication 2, **caractérisé en ce que** le rouage comporte une roue d'engrenage (3, 4) sur chaque axe et une roue d'engrenage intermédiaire (5), les nombres des dents de celles dentures (3, 4, 5) qui relient les deux éléments oscillants (1, 2) sont choisis de la sorte que la transmission en résultante donne un synchronisme des éléments oscillants (1, 2).

6. Dispositif selon une des revendications 1 à 5, **caractérisé en ce qu'**au moins trois éléments oscillants (1, 2) marchant de façon synchrone arrangés pour l'essentiel dans une et la même plaine sont prévus.

7. Dispositif de remontage selon la revendication 5, **caractérisé en ce que** la distance des axes voisins des masses oscillantes (1, 2) est égal au rayon du plus grand cercle (7) passé par les masses oscillantes (1, 2) plus le rayon du roue d'engrenage (3, 4) arrangée sur un axe.
